# EUROPÄISCHE PATENTSCHRIFT

(11) **EP 3 205 235 B1**
(45) Veröffentlichungstag und Bekanntmachung des Hinweises auf die Patenterteilung: **24.03.2021**
(21) Anmeldenummer: 17153337.5
(22) Anmeldetag: 26.01.2017
(51) Int. Cl.: A47C 1/032

(54) **SITZMÖBEL MIT EINEM RÜCKNEIGEANSCHLAG**
SEATING FURNITURE WITH A RECLINE STOP
SIÈGE AYANT UNE BUTÉE DE DÉPORT VERS L'ARRIÈRE

(30) Priorität: 15.02.2016 DE 102016102557
(43) Veröffentlichungstag der Anmeldung: 16.08.2017
(73) Patentinhaber: Interstuhl Büromöbel GmbH & Co. KG, 72469 Messstetten (DE)
(72) Erfinder: Brüske, Joachim, 10711 Berlin (DE)
(74) Vertreter: Kohler Schmid Möbus Patentanwälte

(56) Entgegenhaltungen:
- DE-A1- 3 724 605
- DE-U1- 7 631 908
- US-A1- 2006 097 558

## Beschreibung

Die Erfindung betrifft ein Sitzmöbel mit einer Rückenlehne und einem Sitz, wobei der Sitz mit der Rücklehne wirkverbunden ist, sodass die Rückenlehne und der Sitz beim Schwenken der Rückenlehne einander mit einem Öffnungswinkel öffnen, wobei ein Rückneigeanschlag vorgesehen ist, welcher ausgebildet ist, die Relativbewegung von Sitz und Rückenlehne zu begrenzen.

Ein derartiges Sitzmöbel ist beispielsweise aus der WO 2013/083562 A1 bekannt geworden. Das bekannte Sitzmöbel weist eine Rückenlehne und eine Sitzfläche auf. Die Sitzfläche ist mit der Rückenlehne wirkverbunden. Das Sitzmöbel weist ein insbesondere einstückig ausgebildetes Verbindungselement auf. Das Verbindungselement ist mit der Rückenlehne und der Sitzfläche verbunden und ausgebildet, einer Schwenkbewegung der Rückenlehne federnd entgegenzuwirken.

Das Verbindungselement ist ausgebildet, die Sitzfläche mit einem vorbestimmten Verhältnis zur Schwenkbewegung der Rückenlehne mitzuschwenken, sodass die Rückenlehne und die Sitzfläche beim Schwenken der Rückenlehne einander mit einem Öffnungswinkel öffnen. Ein Sitzschenkel stützt im Bereich eines von einem Wendeabschnitt abgewandten Endes gegen einen Rückneigeanschlag, welcher ausgebildet ist, beim Einfedern gegen ein Federelement, das gegen einen Basisträger abstützt, den Federweg des Sitzschenkels und des Lehnenschenkels beim Einfedern - beispielsweise durch ein Besetzen der Sitzfläche mit einer Person - zu begrenzen.

Der Rückneigeanschlag ist dabei neben einer vertikalen Stütze eines Fußgestells angeordnet. Dadurch entstehen ungünstige Hebelverhältnisse.

Aus der US 2006/0097558 A1 ist ein Bürostuhl mit einer Synchronmechanik bekannt.

Die DE 37 24 605 A1 offenbart ein Sitzmöbel mit um eine quer verlaufende Achse verstellbarer, in Grundstellung vorgespannter, Sitzflächen- oder Sitzteilflächenneigung, wobei ein starrer Körper zwischen einer Position, in der er die Sitzfläche arretiert, und einer anderen Position, in der er die Bewegung der Sitzfläche freigibt, schwenkbar montiert ist.

Aus der DE 76 31 908 U1 ist ein Lehnstuhl bekannt, der eine Sitzneigungsverstellvorrichtung aufweist.

Aufgabe der vorliegenden Erfindung ist es, ein Sitzmöbel der eingangs genannten Art derart weiterzubilden, dass die Hebelverhältnisse bei der Begrenzung der Öffnungsbewegung von Sitzfläche zur Rückenlehne verbessert werden.

Gelöst wird diese Aufgabe erfindungsgemäß durch ein Sitzmöbel mit den Merkmalen des Patentanspruchs 1.

Durch diese Maßnahme befindet sich der Rückneigeanschlag mittig über einem Fußgestell. Kräfte, die auf den Sitz einwirken, können somit besonders gut aufgenommen werden. Die Konstruktion für die Anordnung des Rückneigeanschlags vereinfacht sich im Vergleich zu der Ausgestaltung gemäß der WO 2013/083562 A1.

Der Rückneigeanschlag kann dabei unmittelbar oder mittelbar, z. B. über einen Basisträger, mit der vertikalen Stütze des Fußgestells verbunden sein. Außerdem kann der Rückneigeanschlag mit seinem anderen Ende mittelbar oder unmittelbar mit dem Sitz verbunden sein. Beispielsweise kann der Rückneigeanschlag mit seinem sitzseitigen Ende mit einem Sitzschenkel einer Sitzblattfeder verbunden sein. Der Sitzschenkel wiederum kann mit dem Sitz und gegebenenfalls mit einem Basisträger verbunden sein.

Gemäß einer bevorzugten Ausführungsform kann der Rückneigeanschlag blockierbar sein. Wenn der Rückneigeanschlag blockiert wird, ist keine Relativbewegung von Sitz zu vertikaler Stütze des Fußgestells möglich. Dies bedeutet jedoch auch, dass keine Relativbewegung von Rückenlehne zu Sitz möglich ist. Durch die Blockierung des Rückneigeanschlags kann somit auch die Relativbewegung von Sitz und Rückenlehne blockiert werden.

Weitere Vorteile ergeben sich, wenn der Rückneigeanschlag einen längenveränderlichen Abschnitt aufweist. Durch den längenveränderlichen Abschnitt werden Relativbewegungen von Sitz zu vertikaler Stütze des Fußgestells erlaubt. Somit wird auch eine Schwenkbewegung zwischen Rückenlehne und Sitz ermöglicht.

Der Rückneigeanschlag kann einen Anschlagschaft und einen Anschlagkolben aufweisen, wobei in einer ersten relativen Drehstellung von Anschlagschaft und Anschlagkolben diese in Längsrichtung relativ zueinander bewegbar sind und in einer zweiten relativen Drehstellung Anschlagschaft und Anschlagkolben nicht in Längsrichtung zueinander bewegbar sind. Durch eine Verdrehung von Anschlagschaft und Anschlagkolben relativ zueinander kann somit der Rückneigeanschlag auf einfache Art und Weise blockiert werden. Insbesondere kann der Anschlagkolben mit Stegen in Ausnehmungen des Anschlagschafts geführt sein. Durch eine relative Verdrehung von Anschlagschaft und Anschlagkolben können die Stege des Anschlagkolbens neben den Ausnehmungen zu liegen kommen, sodass keine gegenseitige Führung mehr gegeben ist und insbesondere keine Relativbewegung in Längsrichtung mehr möglich ist.

Zum Blockieren und Entsperren des Rückneigeanschlags kann eine Betätigungsmechanik vorgesehen sein. Insbesondere kann über die Betätigungsmechanik die relative Verdrehung von Anschlagschaft und Anschlagkolben bewirkt werden. Die Betätigungsmechanik kann eine Auslösetaste an der Unterseite des Sitzes aufweisen. Diese kann beispielsweise über einen Seilzug mit dem Rückneigeanschlag verbunden sein.

Weitere Vorteile ergeben sich, wenn der Rückneigeanschlag relativ zum Sitz verschwenkbar ist, insbesondere über ein kugel- oder halbkugelförmiges Verbindungselement mit dem Sitz verbunden ist.

Insbesondere kann der Rückneigeanschlag nicht nur entlang einer Richtung relativ zum Sitz verschwenkbar sein, sondern allseitig relativ zum Sitz verschwenkbar sein. Dadurch ist es möglich, eine Vielzahl von Sitzstellungen einzunehmen. Diese Sitzstellungen werden nicht durch den Rückneigeanschlag beschränkt oder verhindert.

Erfindungsgemäß ist der Rückneigeanschlag relativ zu einem Fußgestell schwenkbar angeordnet. Somit ergibt sich ein weiterer Freiheitsgrad und kann der Rückneigeanschlag Bewegungen des Sitzes folgen.

Der Sitz kann über ein Sitzlager mit einem Lehnenschenkel verbunden sein. Somit kann sich der Sitz an einem Lehnenschenkel abstützen. Dadurch, dass die Verbindung über ein Sitzlager erfolgt, sind jedoch Relativbewegungen von Sitz und Lehnenschenkel möglich.

Besondere Vorzüge ergeben sich, wenn das Sitzlager als Kalottenlager ausgebildet ist. Somit ist eine Vielzahl von Stellungen des Sitzes relativ zu einer horizontalen Ebene möglich.

Weitere Merkmale und Vorteile der Erfindung ergeben sich aus der nachfolgenden detaillierten Beschreibung eines Ausführungsbeispiels der Erfindung, anhand der Figuren der Zeichnung, die erfindungswesentliche Einzelheiten zeigt, sowie aus den Ansprüchen. Die dort gezeigten Merkmale sind nicht notwendig maßstäblich zu verstehen und derart dargestellt, dass die erfindungsgemäßen Besonderheiten deutlich sichtbar gemacht werden können. Die verschiedenen Merkmale können je einzeln für sich oder zu mehreren in beliebigen Kombinationen bei Varianten der Erfindung verwirklicht sein.

In der schematischen Zeichnung sind Ausführungsbeispiele der Erfindung in verschiedenen Stadien der Benutzung dargestellt und in der nachfolgenden Beschreibung näher erläutert.

Es zeigen:
- Fig. 1: eine Seitenansicht eines erfindungsgemäßen Sitzmöbels mit einer ersten Relativstellung von Sitz und Rückenlehne;
- Fig. 2: das erfindungsgemäße Sitzmöbel in einer Seitenansicht mit verschwenkter Rückenlehne und Sitz;
- Fig. 3: einen Rückneigeanschlag in entriegelter Stellung;
- Fig. 4: den Rückneigeanschlag in verriegelter bzw. blockierter Stellung;
- Fig. 5: einen Betätigungsmechanismus;
- Fig. 6: eine vergrößerte Schnittdarstellung des Rückneigeanschlags bei einer Ausgangsstellung des Sitzmöbels;
- Fig. 7: eine der Fig. 6 entsprechende Darstellung für den Rückneigeanschlag bei verschwenkter Rückenlehne und Sitz;
- Fig. 8: eine Schnittdarstellung durch den Sitz im Bereich des Rückneigeanschlags.

Die Fig. 1 zeigt ein als Bürostuhl ausgebildetes Sitzmöbel 1 mit einem Sitz 2 und einer Rückenlehne 3. Der Sitz 2 ist an einem flexiblen, im Schnitt im Wesentlichen U-förmigen Sitzträger 4 angeordnet, der mit einem Basisträger 5 verbunden ist. Die Rückenlehne 3 weist eine Tragstruktur 6 auf, die einen flexiblen Lehnenschenkel 7 aufweist, der ebenfalls mit dem Basisträger 5 verbunden ist. Der Sitz 2 ist über ein Sitzlager 8 mit der Tragstruktur 6, also der Rückenlehne 3, verbunden. Zwischen dem Sitz 2 und der vertikalen Stütze 9 eines Fußgestells 10 ist ein Rückneigeanschlag 11 angeordnet. In der gezeigten Stellung weisen der Sitz 2 und die Rückenlehne 3 eine Ausgangsstellung zueinander auf, was einem Winkel α1 entspricht.

Die Fig. 2 zeigt wiederum das Sitzmöbel 1, wobei hier die Rückenlehne 3 und der Sitz 2 verschwenkt wurden. Dadurch hat sich auch der Öffnungswinkel zwischen der Rückenlehne 3 und dem Sitz 2 vergrößert und entspricht nun dem Winkel α2. Der Rückneigeanschlag 11, der sich in Verlängerung der vertikalen Stütze 9 befindet, wurde verschwenkt und komprimiert, d. h. die Länge wurde verkürzt. In der in der Fig. 2 gezeigten Stellung ist der Rückneigeanschlag 11 vollständig komprimiert, sodass eine weitere Verschwenkung sowohl des Sitzes 2 als auch der Rückenlehne 3 nicht mehr möglich ist. Der Rückneigeanschlag 11 begrenzt somit die Bewegung der Rückenlehne 3 und des Sitzes 2.

Eine Detaildarstellung des Rückneigeanschlags 11 ist in der Fig. 3 gezeigt. Der Rückneigeanschlag 11 umfasst einen Anschlagkolben 12 und einen Anschlagschaft 13. Der Anschlagkolben 12 weist Stege 14 auf, die in der gezeigten Stellung mit nutartigen Vertiefungen bzw. Ausnehmungen 15 des Anschlagschafts 13 übereinstimmen. Somit können Anschlagkolben 12 und Anschlagschaft 13 relativ zueinander bewegt werden, wobei die Stege 14 durch die nutartigen Ausnehmungen 15 geführt werden.

Am oberen Ende weist der Rückneigeanschlag 11 ein halbkugelförmiges Verbindungsstück 16 auf, über das der Rückneigeanschlag 11 schwenkbar mit dem Sitz 2 verbunden werden kann.

In der Fig. 3 ist der Rückneigeanschlag 11 in einer entriegelten Stellung gezeigt. Die Fig. 4 zeigt dagegen die blockierte Stellung. Gegenüber der Stellung der Fig. 3 wurde der Anschlagkolben 12 so weit im Uhrzeigersinn gegenüber dem Anschlagschaft 13 verdreht, dass die Stege 14 neben den nutartigen Vertiefungen 15 liegen. Die Stege 14 stützen sich demnach am Anschlagschaft 13 ab. Eine Relativbewegung in Längsrichtung 20 von Anschlagkolben 12 und Anschlagschaft 13 ist demnach nicht möglich.

Sowohl der Fig. 3 als auch der Fig. 4 ist zu entnehmen, dass der Rückneigeanschlag 11 an seinem unteren Ende eine Schwenkachse 21 aufweist, die ein Verschwenken des Rückneigeanschlags 11 relativ zum Fußgestell 10 ermöglicht.

Die Fig. 5 zeigt einen Betätigungsmechanismus 25 mit einer Betätigungstaste 26, die am Sitz 2, insbesondere dessen Unterseite, angeordnet werden kann. Von der Betätigungstaste 26 führt ein Seilzug 27, insbesondere ein Auslösedraht, zu einer Befestigungslasche 28 am Anschlagkolben 12. Durch Betätigen der Taste 26 kann somit der Anschlagkolben 12 relativ zum Anschlagschaft 13 verdreht werden. Zu erkennen ist weiterhin eine Lagerplatte 29, mit der der Rückneigeanschlag 11 am Basisträger 5 befestigt werden kann.

Die Fig. 6 zeigt eine geschnittene Detaildarstellung des Sitzmöbels 1 im Bereich des Rückneigeanschlags 11. In der gezeigten Stellung ist der Rückneigeanschlag 11 entriegelt, d. h. nicht blockiert. Dies bedeutet, dass der Anschlagkolben 12 relativ zum Anschlagschaft 13 bewegbar ist, insbesondere im gezeigten Ausführungsbeispiel nach unten bewegbar ist. Der Rückneigeanschlag 11 weist weiterhin eine Anschlagachse 30 auf, an deren Ende das halbkugelförmige Verbindungsstück 16 angeordnet ist. Das Verbindungsstück 16 ist im Sitz 2 gelagert. Die in Fig. 6 gezeigte Stellung entspricht der Ausgangsstellung. Wird nun der Sitz 2 verschwenkt, so entsteht die in der Fig. 7 gezeigte Situation. Hier ist zu erkennen, dass der Rückneigeanschlag 11 um die Achse 21 verschwenkt wurde. Außerdem ist zu erkennen, dass der Rückneigeanschlag 11 komprimiert wurde, d. h. der Anschlagkolben 12 in den Anschlagschaft 13 verschoben wurde, und dort eine Endstellung einnimmt. Eine weitere Komprimierung bzw. Längenänderung in seiner Längsrichtung des Rückneigeanschlags 11 ist nicht möglich. Somit wird die Rückneigebewegung sowohl des Sitzes 2 als auch der Rückenlehne 3 begrenzt. Weiterhin ist zu erkennen, dass der Sitz 2 relativ zum Rückneigeanschlag 11 im Vergleich zu der Stellung gemäß der Fig. 6 verschwenkt wurde. Dies ist möglich, da das halbkugelförmige Verbindungsstück 16 vorgesehen ist.

Die Fig. 8 zeigt eine teilweise Schnittdarstellung durch den Sitz 2. Hier ist zu erkennen, dass der Sitz 2 seitlich verschwenkbar ist, sodass er einen Winkel β ≠ 90° zur Vertikalen einnimmt. Diese Verschwenkbewegung ist zum einen möglich, da das halbkugelförmige Verbindungsstück 16 vorgesehen ist und somit der Rückneigeanschlag 11 die Bewegung nicht behindert. Zum anderen wird die Bewegung dadurch ermöglicht, dass der Lehnenschenkel 7 über das Sitzlager 8, das als Kalottenlager ausgebildet ist, verbunden ist, sodass der Sitz 2 die gezeigte Bewegung ausführen kann. Ein zweites Sitzlager 8.1 verbindet einen zweiten Lehnenschenkel 7.1 mit dem Sitz 2.

## Patentansprüche

1. Sitzmöbel (1) mit einer Rückenlehne (3) und einem Sitz (2), wobei der Sitz (2) mit der Rückenlehne (3) wirkverbunden ist, sodass die Rückenlehne (3) und der Sitz (2) beim Schwenken der Rückenlehne (3) einander mit einem Öffnungswinkel öffnen, wobei ein Rückneigeanschlag (11) vorgesehen ist, welcher ausgebildet ist, die Relativbewegung von Sitz (2) und Rückenlehne (3) zu begrenzen, wobei der Rückneigeanschlag (11) in Verlängerung der vertikalen Stütze (9) eines Fußgestells (10) angeordnet ist, **dadurch gekennzeichnet, dass** der Rückneigeanschlag (11) relativ zu einem Fußgestell (10) schwenkbar angeordnet ist.

2. Sitzmöbel nach Anspruch 1, **dadurch gekennzeichnet, dass** der Rückneigeanschlag (11) blockierbar ist.

3. Sitzmöbel nach einem der vorhergehenden Ansprüche, **dadurch gekennzeichnet, dass** der Rückneigeanschlag (11) einen längenveränderlichen Abschnitt aufweist.

4. Sitzmöbel nach einem der vorhergehenden Ansprüche, **dadurch gekennzeichnet, dass** der Rückneigeanschlag (11) einen Anschlagschaft (13) und einen Anschlagkolben (12) aufweist, wobei in einer ersten relativen Drehstellung von Anschlagschaft (13) und Anschlagkolben (12) diese in Längsrichtung relativ zueinander bewegbar sind und in einer zweiten relativen Drehstellung Anschlagschaft (13) und Anschlagkolben (12) nicht in Längsrichtung zueinander bewegbar sind.

5. Sitzmöbel nach einem der vorhergehenden Ansprüche, **dadurch gekennzeichnet, dass** eine Betätigungsmechanik (25) zum Blockieren und Entsperren des Rückneigeanschlags (11) vorgesehen ist.

6. Sitzmöbel nach einem der vorhergehenden Ansprüche, **dadurch gekennzeichnet, dass** der Rückneigeanschlag (11) relativ zum Sitz (2) verschwenkbar ist, insbesondere über ein kugel- oder halbkugelförmiges Verbindungselement (16) mit dem Sitz (2) verbunden ist.

7. Sitzmöbel nach einem der vorhergehenden Ansprüche, **dadurch gekennzeichnet, dass** der Sitz (2) über ein Sitzlager (8) mit einem Lehnenschenkel (7) verbunden ist.

8. Sitzmöbel nach Anspruch 7, **dadurch gekennzeichnet, dass** das Sitzlager (8) als Kalottenlager ausgebildet ist.

## Claims

1. Piece of seating furniture (1) comprising a backrest (3) and a seat (2), the seat (2) being operatively connected to the backrest (3) such that the backrest (3) and the seat (2) open at an opening angle with respect to one another when the backrest (3) is pivoted, a reclining stop (11) being provided which is designed to limit the relative movement of the seat (2) and backrest (3), the reclining stop (11) being arranged in extension of the vertical support (9) of a base (10), **characterized in that** the reclining stop (11) is arranged so as to be pivotable relative to a base (10).

2. Piece of seating furniture according to claim 1, **characterized in that** the reclining stop (11) can be locked.

3. Piece of seating furniture according to either of the preceding claims, **characterized in that** the reclining stop (11) has a portion of adjustable length.

4. Piece of seating furniture according to any of the preceding claims, **characterized in that** the reclining stop (11) has a stop shaft (13) and a stop piston (12), the stop shaft (13) and the stop piston (12) being movable relative to one another in the longitudinal direction in a first relative rotational position, and the stop shaft (13) and the stop piston (12) not being movable relative to one another in the longitudinal direction in a second relative rotational position.

5. Piece of seating furniture according to any of the preceding claims, **characterized in that** an actuating mechanism (25) is provided for locking and unlocking the reclining stop (11).

6. Piece of seating furniture according to any of the preceding claims, **characterized in that** the reclining stop (11) is pivotable relative to the seat (2), in particular is connected to the seat (2) via a spherical or hemispherical connecting element (16).

7. Piece of seating furniture according to any of the preceding claims, **characterized in that** the seat (2) is connected to a backrest limb (7) via a seat bearing (8).

8. Piece of seating furniture according to claim 7, **characterized in that** the seat bearing (8) is designed as a spherical bearing.

## Revendications

1. Meuble d'assise (1) comportant un dossier (3) et une assise (2),
l'assise (2) étant reliée fonctionnellement au dossier (3) de telle sorte que, lors du pivotement du dossier (3), le dossier (3) et l'assise (2) s'ouvrent l'un par rapport à l'autre en formant un angle d'ouverture,
une butée d'inclinaison vers l'arrière (11) conçue pour limiter le mouvement relatif de l'assise (2) et du dossier (3) étant prévue, la butée d'inclinaison vers l'arrière (11) étant disposée dans le prolongement du support vertical (9) d'un piètement (10), **caractérisé en ce que** la butée d'inclinaison vers l'arrière (11) est disposée de manière à pivoter par rapport à un piètement (10).

2. Meuble d'assise selon la revendication 1, **caractérisé en ce que** la butée d'inclinaison vers l'arrière (11) peut être bloquée.

3. Meuble d'assise selon l'une des revendications précédentes, **caractérisé en ce que** la butée d'inclinaison vers l'arrière (11) présente une section de longueur variable.

4. Meuble d'assise selon l'une des revendications précédentes, **caractérisé en ce que** la butée d'inclinaison vers l'arrière (11) présente une tige de butée (13) et un piston de butée (12), dans une première position de rotation relative de la tige de butée (13) et du piston de butée (12), ceux-ci étant mobiles l'un par rapport à l'autre dans la direction longitudinale et, dans une seconde position de rotation relative, la tige de butée (13) et le piston de butée (12) n'étant pas mobiles l'un par rapport à l'autre dans la direction longitudinale.

5. Meuble d'assise selon l'une des revendications précédentes, **caractérisé en ce qu'**un mécanisme d'actionnement (25) destiné à bloquer et à déverrouiller la butée d'inclinaison vers l'arrière (11) est prévu.

6. Meuble d'assise selon l'une des revendications précédentes, **caractérisé en ce que** la butée d'inclinaison vers l'arrière (11) peut pivoter par rapport à l'assise (2), en particulier est reliée à l'assise (2) par l'intermédiaire d'un élément de liaison sphérique ou hémisphérique (16).

7. Meuble d'assise selon l'une des revendications précédentes, **caractérisé en ce que** l'assise (2) est reliée à une branche de dossier (7) par l'intermédiaire d'un palier d'assise (8).

8. Meuble d'assise selon la revendication 7, **caractérisé en ce que** le palier d'assise (8) est conçu comme un palier en forme de calotte.
